# EUROPÄISCHE PATENTSCHRIFT

(11) **EP 1 473 423 B1**
(45) Veröffentlichungstag und Bekanntmachung des Hinweises auf die Patenterteilung: **24.02.2010**
(21) Anmeldenummer: 04005516.2
(22) Anmeldetag: 09.03.2004
(51) Int. Cl.: E05B 7/00, E05B 65/20

(54) **Türaussengriff, insbesondere für Fahrzeuge**
Outside door handle, in particular for vehicles
Poignée de porte extérieure, notamment pour véhicules

(30) Priorität: 29.04.2003 DE 10319153
(43) Veröffentlichungstag der Anmeldung: 03.11.2004
(73) Patentinhaber: Huf Hülsbeck & Fürst GmbH & Co. KG, 42551 Velbert (DE)
(72) Erfinder: Del Campo Parada, Mariano, El Burgo de Osma, (Soria), 42300 (ES); Löw, Matthias, 40885 Rattingen (DE)
(74) Vertreter: Mentzel, Norbert

(56) Entgegenhaltungen:
- EP-A1- 0 646 688
- EP-A1- 1 207 257
- EP-A2- 0 795 667
- DE-A1- 3 628 376
- DE-A1- 19 619 869

## Beschreibung

Die Erfindung richtet sich auf einen Türaußengriff der im Oberbegriff des Anspruches 1 angegebenen Art. Der Träger, der von der Innenseite der Tür aus montiert wird, hat mehrere Funktionen. Seine erste Funktion ist, das eine Ende der Handhabe zu lagern, was, von der Türaußenseite aus, durch Durchbrüche in der Tür-Außenverkleidung und im Träger mittels einer Einrenkbewegung der Handhabe geschieht. So entsteht ein loses Lager zwischen der Handhabe und dem Träger. Am anderen Ende der Handhabe befindet sich ein ins Türinnere weisender Ansatz, der nach der Einrenkbewegung der Handhabe über eine Verbindung mit dem im Türinneren befindlichen Schloss angeschlossen wird.

Die zweite Funktion des Trägers ist, zur Lagerung eines federbelasteten Rückstellhebels zu dienen. Dazu besitzt die Handhabe Lagerstellen, welche in einer die Gebrauchslage des Türaußengriffs kennzeichnenden Endstellung an Gegenlagerstellen des Rückstellhebels formschlüssig anliegen. Dort entsteht ein Festlager. Über das Festlager kann die Federbelastung des Rückstellhebels auf die Handhabe wirken. Die Federbelastung wird dazu genutzt, um die Handhabe im Ruhefall in einer definierten Ruhelage an der Außenseite der Tür zu halten und nach einer Betätigung wieder in diese Ruhelage zurückzustellen.

Aus der EP-A1-1 207 257 ist ein Türaußengriff der im Oberbegriff genannten Art bekannt. In der Gebrauchslage liegen die Lagerstellen vom Ansatz an den Gegenlagerstellen des Rückstellhebels kraftschlüssig an. So entsteht zwischen dem Ansatz der Handhabe und dem Rückstellhebel ein offenes Lager, das sich beim Crash des Fahrzeugs öffnet, weil am Rückstellhebel eine Ausgleichsmasse angebracht ist. Im Crashfall wird aufgrund der Ausgleichsmasse der Rückstellhebel seiner Federkraft entgegen verschwenkt, wodurch in Öffnungsrichtung der Handhabe wirkende Kräfte im Crashfall nicht über den Ansatz auf die Handhabe übertragen werden. Wenn sich aber die Gegenlagerstelle am Rückstellhebel von der Lagerstelle der Handhabe abhebt, besteht die Gefahr, dass sich das Schloss im Crashfall öffnet.

Die EP-A2-0 795 667 zeigt einen Türaußengriff, einen federbelasteten Rückstellhebel, der an einem Ansatz der Handhabe normalerweise anliegt. Ein im Crashfall als Massenausgleich fungierendes Gewicht ist über eine eigene Achse am Rückstellhebel schwenkbar gelagert. Die Verbindung zum Türschloss erfolgt über einen Bowdenzug, dessen ein Ende entweder am Rückstellhebel oder am Ansatz der Handhabe befestigt ist. Eine einfache Einrenkmontage der Handhabe macht diesen bekannten Türaußengriff noch nicht funktionsfähig, vielmehr muss in zeitaufwendiger und umständlicher Weise im Türinneren der Bowdenzug befestigt werden.

Die DE 196 19 869 A1 beschreibt eine besondere Verbindung zwischen dem Ansatz der Handhabe eines Türaußengriffs und einem Schloss. Diese Verbindung besteht aus einem flexiblen Seil mit endseitigen Kupplungsteilen, denen einerseits an einem Öffnungshebel des Schlosses ein punktueller Gegenkupplungsteil und andererseits am Ansatz der Handhabe ein höhenmäßig verstellbarer Gegenkupplungsteil zugeordnet sind.

Der Erfindung liegt die Aufgabe zugrunde, einen preiswerten, einfach montierbaren Türaußengriff der im Oberbegriff des Anspruches 1 genannten Art zu entwickeln, welcher einem Crash des Fahrzeugs zuverlässig standhält. Dies wird erfindungsgemäß durch die im Anspruch 1 angeführten Maßnahmen erreicht, denen folgende besondere Bedeutung zukommt.

Um die Einrenkmontage der Handhabe bequem ausführen zu können, wird der Rückstellhebel vorübergehend durch ein Sicherungsmittel in einer Wartestellung fixiert. In dieser Wartestellung sind die Lagerstellen an der Handhabe von den Gegenlagerstellen am Träger noch beabstandet. Nach vollzogener Einrenkmontage wird das Sicherungsmittel freigegeben und es kommt aufgrund der Federbelastung des Rückstellhebels zu der erwähnten Anlage zwischen den Lager- und Gegenlagerstellen.

Von besonderer Bedeutung ist aber der federnde Clip im Bereich der Lagerstelle oder der Gegenlagerstelle. Er hat zwei Funktionen.

Die erste Funktion ist die eingangs geschilderte Einrenkbewegung der Handhabe von der Türaußenseite aus in dem türinnenseitig befestigten Träger nicht zu behindern. Während der Einrenkmontage wird, wie erwähnt wurde, der Rückstellhebel durch das Sicherungsmittel vorübergehend in einer Wartestellung fixiert. In dieser Wartestellung befindet sich der Clip nach seiner Einrenkmontage der Handhabe noch im Abstandsbereich zwischen den Lager- und Gegenlagerstellen.

Die zweite Funktion des Clips tritt im Gebrauchsfall von selbst ein. Dann liegt die Endstellung des Rückstellhebels vor, wo, wie bereits erwähnt wurde, die mit den Lager- und Gegenlagerstellen versehenen Bauteile aneinanderliegen. Beim Übergang von der Wartestellung in die Endstellung schnappt nämlich der Clip formschlüssig hinter diese Bauteile. Dann ist die Berührungs-Lage der Lager- und Gegenlagerflächen durch den Clip gesichert. Durch die Verwendung des Clips wird das offene Festlager vom Stand der Technik zu einem "geschlossenen Festlager" bei der Erfindung. Dieses geschlossene Lager entsteht aber, wie gesagt, sowohl erst nach Vollzug der Einrenkmontage als auch nach Übergang des Rückstellhebels aus seiner Wartestellung bei wirksamem Sicherungsmittel in seine Endstellung bei freigegebenem Sicherungsmittel. Dies geschieht selbsttätig, einfach durch die Federwirkung des Clip. Die mit der Montage der Handhabe befasste Person braucht sich um den formschlüssigen Hintergriff des Clip nicht zu kümmern; all das läuft automatisch ab.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1,: einen ersten Bestandteil des erfindungsgemäßen Türaußengriffs, nämlich einen Träger, im Längsschnitt, wobei die Schnittlinie I - I in Fig. 2 gezeigt ist,
- Fig. 2: die Rückansicht des Trägers in Blickrichtung des Pfeils II von Fig. 1,
- Fig. 3,: in Vergrößerung und in perspektivischer Darstellung, den rechten Endbereich des Trägers von Fig. 1 oder 2,
- Fig. 4: einen Längsschnitt durch den zweiten Bestandteil des erfindungsgemäßen Türaußengriffs, nämlich durch eine Handhabe, wobei die Schnittführung aus der Schnittlinie IV - IV von Fig. 5 zu erkennen ist,
- Fig. 5: eine Rückansicht der in Fig. 4 gezeigten Handhabe, in Blickrichtung des Pfeils V von Fig. 4,
- Fig. 6,: in einer der Fig. 1 und der Fig. 4 entsprechenden Darstellung, einen Längsschnitt durch den montierten Türaußengriff, wenn sich seine Bestandteile noch in einer Zwischenposition befinden,
- Fig. 7: eine der Fig. 6 entsprechende Seitenansicht des in der Zwischenposition befindlichen Türaußengriffs von Fig. 6, vor Montage eines Schließzylinder-Turms,
- Fig. 8,: in einer zur Fig. 3 analogen perspektivischen Darstellung, die bei dieser Zwischenposition sich ergebenden weiteren Details zwischen Griff und Träger,
- Fig. 9,: in einer der Fig. 8 entsprechenden Darstellung, die Endposition des erfindungsgemäßen Türaußengriffs nach der Montage des Schließzylinder-Turms,
- Fig. 10: eine Rückansicht des fertig montierten Türaußengriffs von Fig. 9 in Blickrichtung des Pfeils XI von Fig. 9,
- Fig. 11,: wieder in einer zu Fig. 3 und 8 entsprechenden Darstellung, die perspektivische Ansicht des in Fig. 8 gezeigten Türaußengriffs, wenn sich seine Bestandteile in ihrer Endposition befinden, wobei, aus Gründen der Deutlichkeit, der bereits eingeführte und gesicherte Schließzylinder-Turm weggelassen wurde und
- Fig. 12,: in Vergrößerung, einen Querschnitt durch einen besonderen Lagerbereich der Handhabe, wobei der Schnittverlauf durch die Schnittlinie XII - XII von Fig. 9 veranschaulicht ist.

Der Türaußengriff umfasst einen komplexen, aus Fig. 1 bis 3 ersichtlichen Träger 10, ferner eine in Fig. 4 und 5 gezeigten Handhabe 20 und einen fallweise verwendbaren, in Fig. 7 gezeigten Schließzylinder 50. Der Träger 10 wird an der Innenseite 61 einer strichpunktiert in Fig. 1 verdeutlichten Türaußenverkleidung 60 der Tür befestigt. Die Türaußenverkleidung 60 besitzt zwei Öffnungen 63, 64, die nach der Befestigung mit entsprechenden Durchbrüchen 13, 14 im Träger 10 korrespondieren.

Im Türinneren sitzt auch ein nur strichpunktiert in Fig. 1 verdeutlichtes Schloss 55, von dem, wie noch näher beschrieben wird, eine zur Handhabe führende Verbindung 56 ausgeht. Die Verbindung 56 besteht, wie aus Fig. 4 hervorgeht, aus einem flexiblen Draht mit Kupplungsenden 57, 58. Das eine Kupplungsende 57 greift an einem nicht näher gezeigten Schlossglied im Schloss 55 an. Nach der von der Außenseite 62 der Türaußenverkleidung 60 erfolgenden Montage der Handhabe 20 wird das andere Kupplungsende 58 der Verbindung 56 in einer Gegenkupplung 28 der aus Fig. 4 näher erkennbaren Handhabe 20 angeschlossen. Dieser Anschluss erlaubt aufgrund komplementärer Zahnstangen-Profile eine Höhenverstellung zwischen dem Kupplungsende 58 und der Gegenkupplung 28.

Die Handhabe 20 hat an ihrem einen, verkröpften Ende 21, eine nach außen offene Lageraufnahme, welcher, gemäß Fig. 1, ein Lagersteg 15 am Träger 10 zugeordnet ist. Am anderen Ende 22 der Handhabe 20 befindet sich ein Ansatz 23, der, gemäß Fig. 4, in Richtung des Schlosses 55 weist und mehrfache Funktionen hat. Dazu gehört zunächst der bereits beschriebene Anschluss der Verbindung 56 gegenüber dem Schloss 55. Die weitere Funktion besteht darin, eine aus Fig. 7 ersichtliche Lagerstelle 26 zu bilden. Diese Lagerstelle 26 ist paarweise ausgebildet. Dazu besitzt der Ansatz 23, wie aus Fig. 5 zu erkennen ist, an gegenüberliegende Seitenflächen sitzende Nocken 24. Die Lagerstelle 26 befindet sich dann am nach außen weisenden äußeren Nockenende, während das nach innen weisende gegenüberliegende Nockenende die weitere, noch näher zu erläuternde dritte Funktion hat, nämlich eine Haltefläche 27 für ebenfalls paarweise angeordnete Clipse 30 zu bilden, was aus Fig. 1 hervorgeht.

Die beiden Clipse 30 sind zueinander spiegelbildlich gleich ausgebildet und sitzen im Endbereich eines federbelasteten Rückstellhebels 11, der an den in Fig. 1 mit 12 gekennzeichneten Schwenkachsen des Trägers 10 sitzt. Eine Schenkelfeder 17 erzeugt eine durch den Pfeil 18 in Fig. 1 veranschaulichte Federkraft, die im Gebrauchsfall des Türaußengriffs auf die Handhabe 20 wirken soll, um sie in einer definierten Ruhelage 20.1 gemäß Fig. 11 zu halten. Dazu ist der Rückstellhebel 11 mit ebenfalls paarweise vorgesehenen Gegenlagerstellen 16 versehen. Wie besonders gut aus Fig. 3 zu entnehmen ist, befinden sich die beiden Clipse 30 im Bereich dieser Lagerstellen 16. Am gegenüberliegenden Hebelende trägt der Rückstellhebel 11, gemäß Fig. 1, Gewichte 19, die zum Massenausgleich bei einem Crash des Fahrzeugs dienen.

Im Anlieferungszustand des Trägers befindet sich der Rückstellhebel 11 in einer durch eine Hilfslinie 11.1 in Fig. 1 verdeutlichte Wartestellung. Diese Wartestellung 11.1 ist einerseits durch die Federkraft 18 und andererseits durch ein in den Figuren durch Punktschraffur veranschaulichtes Sicherungsmittel 40 bestimmt. Wie aus Fig. 2 und 3 zu erkennen ist, besteht das Sicherungsmittel 40 im vorliegenden Fall aus einem Ringsegment 41, welches auf einem am Träger 10 angeformten Zylindersegment 42 in Umfangsrichtung verdrehbar ist. Diese Verdrehung wird vom Kopf 43 einer Stellschraube 44 bewirkt, die im Einbaufall des Trägers 10 in der Tür durch ein Loch in der Türseitenwand zugänglich ist und mittels eines Schraubendrehers ein- und ausgeschraubt werden kann.

Die vorerwähnte Wartestellung 11.1 wird dadurch erreicht, dass ein Endstück 45 vom Ringsegment 41 sich in einer in Fig. 2 durch die Hilfslinie 45.1 verdeutlichten Anfangsdrehlage befindet, wo das Ringsegment 42 wenigstens bereichsweise das eine Hebelende im Bereich der Gegenlagerstelle 16 übergreift. Die Fig. 2 zeigt ferner, dass das Ende vom Rückstellhebel 11 zwischen den beiden Gegenlagerstellen 16 mit einer Gabelung 46 versehen ist. Diese Gabelung 46 setzt den eingangs erwähnten Durchbruch 14 im Träger 10 im Bereich dieses Hebelendes fort.

Bevor die Wirkungsweise der beiden Clipse 30 näher erläutert wird, soll das Aussehen eines solchen Clip 30 anhand der Fig. 3 beschrieben werden. Der Clip 30 besitzt einen Federarm 31, der an dem aus Kunststoff ausgebildeten Rückstellhebel 11 einstückig angeformt ist und der einen endseitigen Sperrkopf 32 aufweist. Dieser Sperrkopf 32 überragt mit einer Sperrstelle 34 den Federarm 31 in Richtung der Gabelung 46 und weist dort eine geneigte Einlaufschräge 33 auf. Diese Einlaufschräge 33 ist, zur Gegenlagerstelle 16 hin, von der Sperrstelle 34 begrenzt.

Nach der Befestigung des Trägers 10 an der Türinnenseite wird, wie bereits erwähnt wurde, der Türgriff 20 mit seinen beiden Enden 21, 22 von der Außenseite 62 der Türaußenverkleidung 60 aus im Sinne der Bewegungspfeile 51, 52 durch die beiden Verkleidungs-Öffnungen 63, 64 und Träger-Durchbrüche 13, 14 eingefädelt. Diese an sich bekannte Bewegungsfolge 51, 52 kann man als "Einrenkmontage" bezeichnen. Das Ergebnis der Einrenkmontage ist in Fig. 6 zu erkennen. Durch die Einrenkbewegung 51 hat die Lageraufnahme 25 vom einen Hebelende 21 den Lagersteg 15 halbseitig umgriffen. Wegen der verbleibenden Öffnung der Lageraufnahme 25 wird dieser Lagerbereich 15, 25 als "loses Lager 35" des Türaußengriffs bezeichnet.

Bei der Einrenkmontage 52 des anderen Handhaben-Endes 22 hat der dortige Ansatz 23 bedingt durch innere Anschläge, seine Endposition erreicht, die an sich bereits der oben erwähnten Ruhelage 20.1 der Handhabe 20 von Fig. 9 entspricht. Der Rückstellhebel 11 wird jedoch zunächst immer noch in seiner Wartestellung 11.1 vom Sicherungsmittel 40 gehalten. Die Sperrköpfe 32 der beiden Clipse 30 befinden sich in dieser Phase, wie aus Fig. 8 hervorgeht, im Abstandsbereich zwischen den handhabenseitigen Lagerstellen 26 und den hebelseitigen Gegenlagerstellen 16. Daraus ergibt sich, dass die Einrenkbewegung 52 vom Ansatz 23 nicht behindert wird; bei der Einrenkbewegung 52 kollidieren die Nocken 24 nicht mit den Clipsen 30.

Nach Vollzug der Einrenkmontage kann nun, in Fig. 7 und 8, wie bereits im Zusammenhang mit Fig. 1 und 4 erläutert wurde, das Kupplungsende 58 der Verbindung 56 in die handhabenseitige Gegenkupplung 28 eingesteckt werden. Dazu bieten der Durchbruch 14 und die ihm zugeordnete Öffnung 64 in der Türaußenverkleidung 60 ausreichend Platz für den Finger einer menschlichen Hand. Nach Vollzug des Anschlusses 58, 28 liegt eine flexible Verbindung zwischen dem Schloss 55 und der Handhabe 20 vor. Dadurch können Betätigungen der Handhabe 20 aus der Ruhestellung 20.1 gemäß dem Bewegungspfeil 59 von Fig. 9 auf das Schloss 55 übertragen werden. Die Betätigungslage der Handhabe 20 ist in Fig. 9 strichpunktiert angedeutet und durch die Hilfslinie 20.2 veranschaulicht.

Zur Vervollständigung der fertig befestigten und montierten Baugruppe 10, 20 braucht nur noch der Schließzylinder-Turm 50 bzw. eine nicht näher gezeigte Turm-Attrappe in dem Träger-Durchbruch 14 und die Verkleidungs-Öffnung 64 eingeführt werden. Dies geschieht durch eine in Fig. 7 mit einem Pfeil 53 veranschaulichte Einsteckbewegung. Die fertige Einstecklage des Zylinder-Turms 50 ist in Fig. 9 gezeigt. Der Schließzylinderausgang 54 ist, wie Fig. 9 zeigt, mit dem Schloss 55 in Wirkverbindung. Außerdem ist das Schloss 55, wie bereits erwähnt wurde, über die Verbindung 56 an den Ansatz 23 der Handhabe 20 angeschlossen.

Nach seiner Einsteck-Montage 53 wird der Zylinderturm 50 in seiner Einsteckposition gesichert. Dies geschieht vorteilhafterweise durch das gleiche Sicherungsmittel 40, welches bislang für die beschriebene Wartestellung 11.1 des Rückstellhebels 11 gesorgt hat. Das ist aus den Fig. 10 und 11 näher zu ersehen.

Dazu wird das zum Sicherungsmittel 40 gehörende Ringsegment 41 verdreht, was, wie bereits erwähnt wurde, durch Betätigen der Schraube 44 geschieht. Dabei wird der Schraubenkopf 43 aus der in Fig. 2 durch die Hilfslinie 43.1 gekennzeichneten Ausschraublage in die aus Fig. 10 erkennbare Einschraublage 43.2 überführt. Es findet eine Einschraubbewegung um die aus Fig. 10 erkennbare Strecke 47 statt. Dadurch wird das Ringsegment 41 um den aus Fig. 10 ersichtlichen Winkel 48 verdreht. Dabei gelangt sein Endstück aus der in Fig. 2 gezeigten und auch in Fig. 10 verdeutlichten Anfangsdrehlage 45.1 in die mit 45.2 gekennzeichnete Enddrehlage. Dadurch wird, wegen der bereits erwähnten Doppelfunktion des Sicherungsmittels 40, zweierlei bewirkt.

Bei der Verdrehung gibt das bereits in Fig. 2 beschriebene Ringsegment-Endstück 45 das Ende des Rückstellhebels 11 frei, welches vorausgehend noch, in Fig. 8, für die beschriebene Wartestellung 11.1 des Rückstellhebels 11 sorgte. Diese Freigabe ist aus Fig. 10 zu erkennen. Weil der Rückstellhebel 11 dann frei ist, wird er von seiner in Fig. 7 angezeichneten Federkraft 18 mitgenommen. Bereits diese Federkraft 18 kann ausreichen, um die bis dahin noch unwirksam gebliebenen Clipse 30 an den Nocken 24 der Handhabe 20 wirksam werden zu lassen. Das lässt sich am besten anhand der Fig. 8 näher erläutern.

Aufgrund der Federkraft 18 fahren die Clipse 30 mit ihren Sperrköpfen 32 gegen die beiden Nocken 24. Dabei gleiten ihre Einlaufschrägen 33 auf die Seitenflächen 29 des Nockens 24, wodurch es zu einer Abbiegung der Clip-Federarme 31 kommt. Dadurch können die Sperrköpfe 32 mit ihren hinterschnittenen Sperrstellen 34 hinter die Nocken 24 fahren, wodurch sie, wie aus Fig. 11 zu erkennen ist, hinter die endseitigen Halteflächen 27 einschnappen. Dann hintergreifen die Clipse 30 mit ihren Sperrköpfen 32 den Ansatz 23 der Handhabe 20. Der Rückstellhebel 11 befindet sich dann, wie Fig. 9 zeigt, in einer gegenüber Fig. 7 verschwenkten Endstellung, die durch die Hilfslinie 11.2 veranschaulicht ist. Dann liegt folgende besondere Lagerung zwischen der Handhabe 20 und dem Rückstellhebel 11 vor.

In den Fig. 9 bis 11 liegt zunächst die handhabenseitige Lagerstelle 26 vom Nocken 24 an der hebelseitigen Gegenlagerstelle 16 an. An dieser Stelle entsteht ein sogenanntes "Festlager 36". Wenn nicht der vorgenannte erfindungsgemäße Hintergriff erfolgen würde, wäre dieses Festlager 36 nur kraftschlüssig ausgebildet; die Lager- und Gegenlagerstellen 26, 16 wären nur über die genannte Federkraft 18 des Hebels miteinander verbunden. Bei der Erfindung kommt aber noch die vorgenannte Besonderheit hinzu. Dieses Festlager 36 ist bei der Erfindung **dadurch gekennzeichnet, dass**, wie Fig. 12 zeigt, der Clip 30 dieses Festlager 36 auf der gegenüberliegenden Seite mit seiner Sperrstelle 34 hintergreift. So ergibt sich bei der Erfindung ein formschlüssiges Festlager 36. Die beiden diametralen Nocken 24 sind rückseitig vom Clip 30 und vorderseitig von der Lagerstelle 16 eingekapselt und daher im Crashfall klapperfrei.

Während, wie beschrieben wurde, durch die Verdrehung 48 des Ringsegments 41 in die Enddrehlage 45.2 von Fig. 10 und 11 eine Freigabe des Rückstellhebels 11 erfolgt, wird gleichzeitig eine Sperrposition des Zylinderturms 55 erreicht, wie aus Fig. 10 zu entnehmen ist. Das Ringsegment besitzt nämlich Sperrlappen 49, welche hinter zugehörige Gegenschultern 37 vom Turm 55 fahren. Dann liegt eine Sperrposition des eingebauten Zylinderturms 50 im Träger 10 vor. Damit ist die Freigabelage 45.2 des Ringsegments 41 zugleich die Sperrposition für den Zylinderturm 50, der zwecks besserer Deutlichkeit, in Fig. 11 nicht mit eingezeichnet wurde. Umgekehrt ist die beschriebene Anfangsdrehlage 45.1 des Ringsegments 41 gemäß den Figuren 2, 3, 8 zwar die Sperrlage zur Sicherung der Wartestellung 11.1 des Rückstellhebels 11, aber zugleich eine Freigabeposition zum Ein- und Ausbau des Zylinderturms 50 im Sinne des Einsteckpfeils 53 von Fig. 7.

Falls die Federkraft 18 nicht ausreichen sollte, um, wie oben beschrieben wurde, in der Freigabelage 45.2 des Sperrmittels 40 den Rückstellhebel 11 aus der Wartestellung 11.1 von Fig. 7 in die Endstellung 11.2 von Fig. 9 zu überführen und dabei den Clip 30 wirksam zu setzen, so kann dies auch durch eine erste Betätigung 59 der Handhabe 20 geschehen. Die dabei anfallende manuelle Betätigungskraft reicht mit Sicherheit aus, um die geschilderte Verformung des Federarms 31 vom Clip 30 zu bewirken und den Hintergriff seines Sperrkopfs 32 an der Nocken-Haltefläche 27 vom Handhaben-Ansatz 23 zu erreichen.

### Bezugszeichenliste

- 10: Träger
- 11: Rückstellhebel an 10
- 11.1: Wartestellung von 11 (Fig. 1 bis 7)
- 11.2: Endstellung von 11 (Fig. 9)
- 12: Schwenkachse für 11
- 13: erster Durchbruch in 10 (Fig. 1)
- 14: zweiter Durchbruch in 10 (Fig. 1)
- 15: Lagersteg von 25 an 10 (Fig. 1, 2)
- 16: Gegenlagerstellen an 11 (Fig. 1, 8)
- 17: Schenkelfeder (Fig. 1, 2)
- 18: Federkraft von 17 auf 11 (Fig. 1)
- 19: Massenausgleichs-Gewicht (Fig. 1)
- 20: Handhabe (Fig. 4)
- 20.1: Ruhelage von 20 (Fig. 7, 9)
- 20.2: Betätigungslage von 20 (Fig. 9)
- 21: erstes Ende von 20 (Fig. 4)
- 22: zweites Ende von 20 (Fig. 4)
- 23: Ansatz an 22 (Fig. 4)
- 24: Nocken an 23 (Fig. 7, 8)
- 25: Lageraufnahme bei 21 für 15 (Fig. 1, 8)
- 26: Lagerstelle an 24 (Fig. 8)
- 27: Haltefläche an 24 (Fig. 8)
- 28: Gegenkupplung für 58 (Fig. 4)
- 29: Seitenfläche von 24 (Fig. 8)
- 30: Clip (Fig. 3)
- 31: Federarm von 30 (Fig. 3)
- 32: Sperrkopf von 30 (Fig. 3)
- 33: Einlaufschräge an 32 (Fig. 3)
- 34: Sperrstelle an 32 (Fig. 3)
- 35: loses Lager aus 15, 25 (Fig. 6)
- 36: Festlager aus 16, 26 (Fig. 12)
- 37: Gegenschulter an 50 für 49 (Fig. 7)
- 40: Sicherungsmittel (Fig. 2, 3)
- 41: Ringsegment von 40 (Fig. 3)
- 42: Zylindersegment für 41 an 10 (Fig. 3)
- 43: Kopf von 44 (Fig. 3)
- 43.1: Ausschraubposition von 44 (Fig. 2, 3)
- 43.2: Einschraubposition von 44 (Fig. 10)
- 44: Schraube (Fig. 2, 3, 10)
- 45: Endstück von 41 (Fig. 2, 3)
- 45.1: Anfangsdrehlage von 45, Sperrlage von 40 (Fig. 2)
- 45.2: Enddrehlage von 45, Freigabelage von 41 (Fig. 10)
- 46: Gabelung von 11 zwischen 16 (Fig. 2)
- 47: Einschraub-Strecke von 44 (Fig. 10)
- 48: Drehwinkel zwischen 45.1 und 45.2 (Fig. 10)
- 49: Sperrlappen an 42 für 50 (Fig. 10)
- 50: Zylinderturm
- 51: Pfeil der Einrenkbewegung von 21 (Fig. 1, 6)
- 52: Pfeil der Einrenkbewegung von 22 (Fig. 1, 6)
- 53: Pfeil der Einsteckbewegung von 50 in 10 (Fig. 7)
- 54: Schließzylinder-Ausgang von 50 (Fig. 9, 10)
- 55: Schloss
- 56: flexible Verbindung zwischen 55 und 23
- 57: erstes Kupplungsende an 56 für 23
- 58: zweites Kupplungsende von 56 bei 55
- 59: Pfeil der Handhaben-Betätigung (Fig. 9)
- 60: Türaußenverkleidung (Fig. 1)
- 61: Innenseite von 60 (Fig. 1)
- 62: Außenseite von 60 (Fig. 1)
- 63: Öffnung in 61 für 21 (Fig. 1)
- 64: Öffnung in 60 für 22

## Patentansprüche

1. Türaußengriff, insbesondere für Fahrzeuge
mit einem an der Innenseite (61) der Tür befestigbaren Träger (10), welcher einen federbelasteten (18) Rückstellhebel (11) aufweist,
mit einer Handhabe (20), die von der Türaußenseite (62) aus durch eine Einrenkbewegung (51, 52) im Träger (10) montierbar ist,
wobei das eine Ende (21) der Handhabe (20) mit dem Träger (10) ein loses Lager (35) bildet, während das andere Ende (22) der Handhabe (20) einen im montierten Zustand ins Türinnere weisenden Ansatz (23) aufweist
und der Ansatz (23) in einer bei Gebrauch des Türaußengriffs sich ergebenden Ruhelage (20.1) der Handhabe (20) mit dem Rückstellhebel (11) ein Festlager (36) erzeugt, wobei die Lagerstellen (26) vom Ansatz (23) der Handhabe (20) an Gegenlagerstellen (16) des Rückstellhebels (11) anliegen,
mit einem im Türinneren befindlichen Schloss (55), welches über eine Verbindung (56) an den Ansatz (23) der Handhabe (20) anschließbar (58, 28) ist,
**dadurch gekennzeichnet,**
**dass** während der Einrenkmontage (51, 52) der Handhabe (20) ein Sicherungsmittel (40) den Rückstellhebel (11) vorübergehend in einer Wartestellung (11.1) fixiert,
**dass** in der Wartestellung (11.1) die handhabenseitigen Lagerstellen (26) von den trägerseitigen Gegenlagerstellen (16) noch beabstandet sind, aber in ihrem Bereich ein federnder Clip (30) angeordnet ist,
**dass** der Clip (30) sich zwischen den Lager- und Gegenlagerstellen (26, 16) befindet, solange nach vollzogener Einrenkmontage (51, 52) die Wartestellung (11.1) des Rückstellhebels (11) vorliegt,
**dass** aber bei Freigabe des Sicherungsmittels (40) der Rückstellhebel (11) in eine Endstellung (11.2) gelangt, wo die Lager- und Gegenlagerstellen (26, 16) aneinander liegen und der Clip (30) diese Teile (24, 27; 11) am Ansatz (23) der Handhabe (20) oder am Rückstellhebel (11) formschlüssig hintergreift.

2. Türaußengriff nach Anspruch 1, **dadurch gekennzeichnet, dass** der mindestens eine Clip (30) aus einem Federarm (31) mit endseitigem Sperrkopf (32) besteht.

3. Türaußengriff nach Anspruch 2, **dadurch gekennzeichnet, dass** der Sperrkopf (32) eine Einlaufschräge (33) aufweist, welche von einer den Hintergriff der Teile (24, 27; 11) am Ansatz (23) der Handhabe (20) oder am Rückstellhebel (11) bewirkenden Sperrstelle (34) begrenzt ist,
dass die Einlaufschräge (33) beim Übergang des Rückstellhebels (11) aus der Wartestellung (11.1) in die Endstellung (11.2) gegen eine Steuerfläche (29) fährt, welche den Federarm (31) vorübergehend verbiegt,
dass die Steuerfläche (29) von einer quer verlaufenden Haltefläche (27) begrenzt ist, hinter welche der Sperrkopf (32) vom Clip (30) schnappt, wenn die Endstellung (11.2) erreicht ist.

4. Türaußengriff nach einem der Ansprüche 1 bis 3, **dadurch gekennzeichnet, dass** der Clip (30) am Ansatz (23) der Handhabe (20) angeformt ist.

5. Türaußengriff nach einem der Ansprüche 1 bis 3, **dadurch gekennzeichnet, dass** der Clip (30) am trägerseitigen Rückstellhebel (11) angeformt ist.

6. Türaußengriff nach einem der Ansprüche 1 bis 5, **dadurch gekennzeichnet, dass** am handhabenseitigen Ansatz (23) und/oder am trägerseitigen Rückstellhebel (11) zwei Clipse (30) angeordnet sind
und dass die Clipse (30) zueinander gegensinnig federnd und sperrwirksam sind.

7. Türaußengriff nach Anspruch 6, **dadurch gekennzeichnet, dass** die beiden Clipse (30) spiegelbildlich gleich ausgebildet sind und ein Clip-Paar bilden
und dass - in Längsrichtung des Rückstellhebels (11) gesehen - die Lagerstellen oder die Gegenlagerstellen (26, 16) im Zwischenraum zwischen dem Clip-Paar (30) angeordnet sind.

8. Türaußengriff nach Anspruch 3, 5, 6 oder 7, **dadurch gekennzeichnet, dass** der Clip (30) mit seinem Federarm (31) neben einer der beiden Gegenlagerstellen (16) sitzt
dass der Ansatz (23) einen seitlichen Nocken (24) aufweist, dessen äußeres Nockenende die Lagerstelle (26) bestimmt,
dass die Seitenfläche (29) des Nockens (24) die Steuerflächen vom Clip (30) bilden
und dass das innere Nockenende als Haltefläche (27) fungiert, welche in der Endstellung (11.2) des Rückhaltehebels (11) von der Sperrstelle (34) des Clip (30) hintergriffen wird.

9. Türaußengriff nach Anspruch 8, **dadurch gekennzeichnet, dass** der Rückstellhebel (11) an seinem die beiden Gegenlagerstellen (16) für das Clip-Paar (30) aufweisenden Hebelende eine Gabelung (46) aufweist
und dass nach der Einrenkmontage (51, 52) der Handhabe (20) der Ansatz (23) sich in der Gabelung (46) des Rückstellhebels (11) befindet und mit seinem Nocken-Paar (24) hinter den Gegenlagerstellen (16) vom Rückstellhebel (11) positioniert ist.

10. Türaußengriff nach einem oder Ansprüche 1 bis 9, **dadurch gekennzeichnet, dass** - in einer Freigabestellung (45.2) des Sicherungsmittels (40) - die Federbelastung (18) des Rückstellhebels (11) genügt, um die Clipse (30) so weit zu verformen, bis der Rückstellhebel (11) aus seiner Wartestellung (11.1) in seine Endstellung (11.2) gelangt.

11. Türaußengriff nach einem der Ansprüche 1 bis 9, **dadurch gekennzeichnet, dass** - in einer Freigabestellung (45.2) des Sicherungsmittels (40) - eine erste manuelle Betätigung (59) der Handhabe (20) zur Verformung der Clipse (30) dient, um den Rückstellhebel (11) zwangsweise aus seiner Wartestellung (11.1) in seine Endstellung (11.2) zu überführen.

12. Türaußengriff nach einem der Ansprüche 1 bis 11, **dadurch gekennzeichnet, dass** das Sicherungsmittel (40) eine Doppelfunktion aufweist und in seiner Freigabestellung (45.2) bezüglich des Rückstellhebels (11) zugleich zur Sicherung der Einstecklage eines Schließzylinder-Turms (50) oder einer Turm-Attrappe dient
und dass in der Wartestellung (11.1) des Rückstellhebels (11) der Schließzylinder-Turm (50) oder die Turm-Attrappe neben der Handhabe (20) in den Träger (10) einsteckbar (53) sind.

## Claims

1. Outside door handle, in particular for vehicles
with a carrier (10), which has a spring-loaded (18) reset lever (11) attached to the inside (61) of the door,
with a handle (20) which can be mounted in the carrier (10) from the outside of the door (62) by means of a locating movement (51,52),
with the one end (21) of the handle (20) forming a loose bearing (35) with the carrier (10) and with the other end (22) of the handle (20) having a shoulder (23) pointing towards the inside of the door in the assembled condition
and with the shoulder (23), in an at-rest position (20.1) of the handle (20) when the outside door handle is applied, forming a fixed bearing (36) with the reset lever (11), with the bearing positions (26) of the shoulder (23) of the handle (20) lying against opposing bearing positions (16) of the reset lever (11),
with a lock (55) located in the inside of the door, which can be locked (58, 28) by means of a connection (56) to the shoulder (23) of the handle (20),
**characterized in that**
during the locating movement (51, 52) of the handle (20) a locking means (40) temporarily fixes the reset lever (11) in a waiting position (11.1),
and that in the waiting position (11.1) the bearing positions (26) at the handle end are still spaced apart from the opposing bearing positions (16) at the carrier end, but a spring clip (30) is arranged in the area of said positions,
and that after completion of the locating movement (51, 52) the clip (30) is located between the bearing positions and opposing bearing positions (26, 16), as long as the reset lever (11) is still in the waiting position (11.1),
but on release of the locking means (40) the reset lever (11) reaches its end position (11.2), where the bearing positions and opposing bearing positions (26, 16) lie against each other and the clip (30) engages behind these parts (24, 27; 11) on the shoulder (23) of the handle (20) or on the reset lever (11) to provide a form lock.

2. Outside door handle according to Claim 1, **characterized in that** the at least one clip (30) consists of a spring arm (31) with a locking head (32) on the end.

3. Outside door handle according to Claim 2, **characterized in that** the locking head (32) has an entry bevel (33) which is limited by the locking point (34) caused by the back engagement of the parts (24, 27; 11) on the shoulder (23) of the handle (20) or on the reset lever (11),
the entry bevel (33) moves against a control surface (29), which temporarily bends the spring arm (31), during the transition of the reset lever (11) from the waiting position (11.1) to the end position (11.2),
and that the control surface (29) is limited by a transverse stop surface (27) behind which the locking head (32) of the clip (30) snaps into position when the end position (11.2) is reached.

4. Outside door handle according to one of Claims 1 to 3, **characterized in that** the clip (30) is formed integrally with the shoulder (23) of the handle (20).

5. Outside door handle according to one of Claims 1 to 3, **characterized in that** the clip (30) is formed integrally with the carrier end of the reset lever (11).

6. Outside door handle according to one of Claims 1 to 5, **characterized in that** two clips (30) are arranged on the handle end of the shoulder (23) and/or on the carrier end of the reset lever (11)
and that the clips (30) are spring loaded against each other and have the effect of a lock.

7. Outside door handle according to Claim 6, **characterized in that** both clips (30) are designed as mirror images and form one clip pair
and that, viewed in the lengthwise direction of the reset lever (11), the bearing positions or the opposing bearing positions (26, 16) are arranged in the space between the clip pair (30).

8. Outside door handle according to Claim 3, 5, 6 or 7, **characterized in that** the clip (30) is seated with its spring arm (31) next to one of the two opposing bearing positions (16),
the shoulder (23) has a side cam (24) the outer cam end whereof determines the bearing position (26),
the side surface (29) of the cam (24) forms the control surfaces of the clip (30)
and the inner cam end functions as a stop surface (27) behind which the locking position (34) of the clip (30) engages in the end position (11.2) of the reset lever (11).

9. Outside door handle according to Claim 8, **characterized in that** the reset lever (11) has fork (46) on the lever end which has the two opposing bearing positions (16) for the clip pair (30)
and that after the locating movement (51, 52) of the handle (20) the shoulder (23) is located in the fork (46) of the reset lever (11) and its cam pair (24) is positioned behind the opposing bearing positions (16) of the reset lever (11).

10. Outside door handle according to one of Claims 1 to 9, **characterized in that**, in the released position (45.2) of the locking means (40), the spring loading (18) of the reset lever (11) is sufficient to deform the clips (30) sufficiently for the reset lever (11) to move from its waiting position (11.1) to its end position (11.2).

11. Outside door handle according to one of Claims 1 to 9, **characterized in that**, in the released position (45.2) of the locking means (40), a first manual actuation (59) of the handle (20) serves to deform the clips (30) in order to move the reset lever (11) forcibly from its waiting position (11.1) to its end position (11.2).

12. Outside door handle according to one of claims 1 to 11, **characterized in that** the locking means (40) has a dual function and in its released position (45.2) relative to the reset lever (11) at the same time serves to secure the insertion position of a locking cylinder turret (50) or a turret blank
and that in the waiting position (11.1) of the reset lever (11) the locking cylinder turret (50) or the turret blank can be inserted (53) next to the handle (20) into the carrier (10).

## Revendications

1. Poignée extérieure de porte, notamment pour véhicules
avec un support (10) fixable contre le côté intérieur (61) de la porte, support qui présente un levier de rappel (11) sous contrainte ressort (18),
avec une manette (20) montable dans le support (10) depuis le côté extérieur (62) de la porte par un mouvement d'emboîtement (51, 52),
l'extrémité (21) de la manette (20) formant avec le support (10) un palier libre (35), tandis que l'autre extrémité (22) de la manette (20) présente à l'état monté une protubérance (23) regardant vers l'intérieur de la porte
et la protubérance (23) générant avec le levier de rappel (11) un palier fixe (36) lorsque la manette (20) se trouve en position de repos (20.1) résultant de ce que l'on utilise la poignée extérieure de la porte, les points d'appui (26) de la protubérance (23) de la manette (20) appuyant contre des points d'appui antagonistes (16) du levier de rappel (11),
avec une serrure (55) se trouvant à l'intérieur de la porte, serrure qui est raccordable (58, 28) par une jonction (56) à la protubérance (23) de la manette (20),
**caractérisée en ce que**
pendant le montage emboîtant (51, 52) de la manette (20), un moyen de sécurisation (40) immobilise temporairement le levier de rappel (11) dans une position d'attente (11.1),
dans la position d'attente (11.1), les points d'appui (26) côté manette se trouvent encore à une certaine distance des points d'appui antagonistes (16) côté support, mais **en ce que** dans leur zone est agencé un clip (30) amortisseur,
le clip (30) se trouve entre les points d'appui et les points d'appui antagonistes (26, 16) aussi longtemps que, une fois accompli le montage emboîtant (51, 52), le levier de rappel (11) se trouve en position d'attente (11.1),
lors du déblocage du moyen de sécurisation (40) le levier de rappel (11) parvient dans une position finale (11.2) dans laquelle les points d'appui et points d'appui antagonistes (26, 16) appliquent les uns contre les autres et le clip (30) pénètre par adhérence de formes derrière ces pièces (24, 27; 11) au niveau de la protubérance (23) de la manette (20) ou à celui du levier de rappel (11).

2. Poignée extérieure de porte selon la revendication 1, **caractérisée en ce qu'**au moins un clip (30) se compose d'un bras (31) à ressort avec tête de blocage (32) du côté de l'extrémité.

3. Poignée extérieure de porte selon la revendication 2, **caractérisée en ce que** la tête de blocage (32) présente un chanfrein de pénétration (33) délimité par une surface de blocage (34) provoquant la pénétration par derrière des pièces (24, 27; 11) au niveau de la protubérance (23) de la manette (20) ou à celui du levier de rappel (11),
**en ce que**, lorsque le levier de rappel (11) se déplace de la position d'attente (11.1) vers la position finale (11.2), le chanfrein de pénétration (33) se rend contre une surface de commande (29) incurvant temporairement le bras (31) à ressort,
**en ce que** la surface de commande (29) est délimitée par une surface de retenue (27) au tracé transversal, surface qui saisit la tête de blocage (32) du clip (30) une fois que la position finale (11.2) est atteinte.

4. Poignée extérieure de porte selon l'une des revendications 1 à 3, **caractérisée en ce que** le clip (30) épouse la forme de la protubérance (23) que présente la manette (20).

5. Poignée extérieure de porte selon l'une des revendications 1 à 3, **caractérisée en ce que** le clip (30) épouse le levier de rappel (11) situé côté support.

6. Poignée extérieure de porte selon l'une des revendications 1 à 5, **caractérisée en ce que** sont agencés deux clips (30) au niveau de la protubérance (23) située côté manette et/ou à celui du levier de rappel (11) situé côté support,
et **en ce que** les clips (30) s'amortissent réciproquement en sens opposé et ont un effet de blocage.

7. Poignée extérieure de porte selon la revendication 6, **caractérisée en ce que** les deux clips sont configurés symétriquement identiques et forment une paire de clips (30)
et **en ce que** - considérés dans le sens longitudinal du levier de rappel (11) - les points d'appui ou points d'appui antagonistes (26, 16) sont agencés dans la cavité située entre la paire de clips (30).

8. Poignée extérieure de porte selon la revendication 3, 5, 6 ou 7, **caractérisée en ce que** le clip (30) repose par son bras (31) à ressort à côté de l'un des deux points d'appui antagonistes (16),
**en ce que** la protubérance (23) présente une came latérale (24) dont l'extrémité extérieure définit le point d'appui (26),
**en ce que** la surface latérale (29) de la came (24) forme les surfaces de commande du clip (30)
et **en ce que** l'extrémité intérieure de la came officie de surface de retenue (27) derrière laquelle pénètre la surface de blocage (34) du clip (30) lorsque le levier de retenue (11) se trouve en position finale (11.2).

9. Poignée extérieure de porte selon la revendication 8, **caractérisée en ce que** le levier de rappel (11) présente une fourche (46) en son extrémité comportant les deux points d'appui antagonistes (16) affectés à la paire de clips (30)
et **en ce qu'**après le montage emboîté (51, 52) de la manette (20), la protubérance (23) se trouve dans la fourche (46) du levier de rappel (11) et est positionnée avec sa paire de cames (24) derrière les points d'appuis antagonistes (16) du levier de rappel (11).

10. Poignée extérieure de porte selon l'une des revendications 1 à 9, **caractérisée en ce que** - lorsque le moyen de sécurisation (40) se trouve sur une position de déblocage (45.2) - la contrainte ressort (18) du levier de rappel (11) suffit pour déformer les clips (30) au point de faire parvenir le levier de rappel (11) de sa position d'attente (11.1) sur sa position finale (11.2).

11. Poignée extérieure de porte selon la revendication 1 à 9, **caractérisée en ce que** - lorsque le moyen de sécurisation (40) se trouve sur une position de déblocage (45.2) - un premier actionnement (59) manuel de la manette (20) sert à déformer les clips (30) pour forcer le levier de rappel (11) à quitter sa position d'attente (11.1) et à parvenir sur sa position finale (11.2).

12. Poignée extérieure de porte selon l'une des revendications 1 à 11, **caractérisée en ce que** le moyen de sécurisation (40) présente une double fonction et sert simultanément, lorsqu'il se trouve en position de déblocage (45.2) relativement au levier de rappel (11), à sécuriser en position enfichée une tour (50) à cylindre de fermeture ou une fausse tour
et **en ce que** lorsque le levier de rappel (11) se trouve en position d'attente (111.1), il est possible d'enficher (53) la tour (50) du cylindre de fermeture ou la fausse tour dans le support (10), à côté de la manette (20).
